# EUROPÄISCHE PATENTSCHRIFT

(11) **EP 0 321 866 B1**
(45) Veröffentlichungstag und Bekanntmachung des Hinweises auf die Patenterteilung: **19.07.1995**
(21) Anmeldenummer: 88121023.1
(22) Anmeldetag: 15.12.1988
(51) Int. Cl.: H01J 5/56

(54) **Hochdruckentladungslampe**
High-pressure discharge lamp
Lampe à d'echarge à haute pression

(30) Priorität: 22.12.1987 DE 3743612
(43) Veröffentlichungstag der Anmeldung: 28.06.1989
(73) Patentinhaber: Patent-Treuhand-Gesellschaft für elektrische Glühlampen mbH, 81543 München (DE)
(72) Erfinder: Gaugel, Manfred, D-8080 Fürstenfeldbruck (DE)

(56) Entgegenhaltungen:
- EP-A- 0 110 054
- EP-A- 0 152 649
- EP-A- 0 224 954
- DE-C- 320 531
- FR-A- 572 903
- GB-A- 2 029 093
- US-A- 3 662 203
- US-A- 4 641 056

## Beschreibung

Die Erfindung geht aus von einer Hochdruckentladungslampe nach dem Oberbegriff des Anspruchs 1.

Derartige Lampen weisen meist eine relativ geringe Leistung (Größenordnung 100 W) auf und eignen sich beispielsweise für die Innenbeleuchtung. Aus verschiedenen Gründen ist jedoch auch die Bestückung von Autoscheinwerfern mit diesen Lampen in das Blickfeld des Interesses gerückt.

Es ist bereits eine einseitig gesockelte Kfz-Entladungslampe bekannt, die ein zweiseitig gequetschtes Entladungsgefäß als Glaskolben verwendet (DE-OS 33 41 846). Die zum sockelfernen Ende des Entladungsgefäßes geführte Stromzuführung ist hierbei am Entladungsgefäß entlang zum Sockel zurückgeführt. Bei dieser Anordnung ist jedoch das Zündverhalten der Lampe problematisch, da die dafür benötigte Hochspannung leicht zu Überschlägen zwischen den ungeschützten Stromzuführungen führen kann. Darüber hinaus ist das freie, sockelferne Ende des Entladungsgefäßes nicht abgestützt und damit nur ungenügend gegen Vibrationen geschützt.

Aus der EP-A 0110054 ist eine einseitige gesockelte Hochdruckentladungslampe bekannt, deren Sockel eine Aufnahme aufweist, in die die Lampenhülle eingeführt ist.

Aus der DE-OS 36 03 743 ist eine einseitig gesokkelte Hochdruck-Metalldampf-Entladungslampe für Kfz-Scheinwerfer bekannt, bei der der Sockel mit vorspringenden Kontaktfahnen zum Anschluß an eine externe Stromversorgung ausgestattet ist. Hier können jedoch leicht Überschläge zwischen den beiden Kontaktfahnen beim Zünden der Lampe auftreten, da beim Heißwiederzünden der Lampe für den Start eine Hochspannung von ca. 15 - 30 kV erforderlich ist.

Es ist Aufgabe der Erfindung, eine verbesserte Hochdruckentladungslampe zu schaffen, die besonders gut für den Einsatz in Kfz-Scheinwerfern geeignet ist.

Diese Aufgabe wird durch die kennzeichnenden Merkmale des Anspruchs 1 gelöst. Weitere vorteilhafte Ausgestaltungen der Erfindung finden sich in den Unteransprüchen.

Durch die Erfindung wird eine erhöhte Vibrations- und Stoßfestigkeit sichergestellt. Durch die besondere Ausgestaltung der Kontaktelemente und ihrer Anordnung im Sockel wird ein versehentlicher falscher Anschluß verhindert und die Hochspannungsisolation verbessert. Eine Berührung spannungsführender Teile ist ausgeschlossen. Die Konstruktion des Sockels ist insbesondere auch noch bei sehr kleinen Abmessungen der Lampe geeignet und sichert einen guten Kontakt zur Fassung.

Durch die Erfindung wird es insbesondere ermöglicht, die Justierung des Sockels in bezug auf den Kolben mit der bei Scheinwerferlampen erforderlichen besonders hohen Genauigkeit durchzuführen.

Die Erfindung läßt sich sowohl bei Lampen mit Außenkolben als auch bei Lampen ohne Außenkolben anwenden, wobei im ersten Fall der Sockel am ersten Ende des Außenkolbens - das mit einer Quetschdichtung versehen ist - befestigt ist, während im zweiten Fall der Sockel direkt am ersten Ende des Entladungsgefäßes anliegt.

Die Erfindung soll im folgenden anhand eines Ausführungsbeispiels näher erläutert werden. Es zeigt
- Figur 1: eine Seitenansicht einer bevorzugten Ausführungsform der erfindungsgemäßen Hochdruckentladungslampe
- Figur 2: eine um 90° gedrehte Seitenansicht der Lampe aus Figur 1
- Figur 3: eine Draufsicht auf den Sockel

In Figur 1 und 2 ist eine Kfz-Entladungslampe 1 gezeigt mit einem evakuierten zylindrischen Außenkolben 2 aus Hartglas und einem zweiseitig gequetschten Entladungsgefäß 3 aus Quarzglas, wobei der zylindrische Außenkolben 2 in etwa in der Achse des Entladungsgefäßes 3 ausgerichtet ist. Das Entladungsgefäß 3 enthält zwei axial ausgerichtete Elektroden 4, deren elektrische Verbindung nach außen jeweils über einen Schaft 5, eine Molybdänfolie 6 und eine Zuleitung 7 erfolgt. Die Füllung des Entladungsgefäßes 3 enthält neben einem Edelgas 1mg Quecksilber sowie 0,3 mg Halogenide von Na, Tl und Sc.
Der Außenkolben 2 weist zwei Enden 8, 9 auf, die jeweils durch eine Quetschdichtung vakuumdicht verschlossen sind. Die abgeschmolzene Pumpspitze 10 ist seitlich in der Nähe des zweiten Endes 9 angebracht. In das erste Ende 8 ist eine erste Stromzuführung 11 aus Molybdän eingeschmolzen, die mit der nächstgelegenen Zuleitung 7a des Entladungsgefäßes 3 verbunden ist oder eine Einheit mit ihr bildet. Das erste Ende 8 ist in einem zweiteiligen Sockel 12 gehaltert, bestehend aus einer an der Quetschdichtung 27 des ersten Endes 8 befestigten napfförmigen Fixierhülse 13 aus Metall, welche ihrerseits in einer Aufnahme 14 eines zylindrischen Einstellrings 15 aus Kunststoff angeordnet ist. Der Einstellring 15 ist mit zwei Kontaktelementen 16, 17 versehen, die eine hochspannungsisolierte und verpolungssichere Verbindung zu einer externen Stromversorgung herstellen. Die erste Stromzuführung 11 ist zu diesem Zweck mit dem ersten Kontaktelement 16 verschweißt, über das die Hochspannung während des Zündens der Lampe eingespeist wird.
Eine zweite Stromzuführung 18 verbindet die zweite Zuleitung 7b des Entladungsgefäßes mit dem zweiten Kontaktelement 17. Die zweite Stromzuführung 18 ist zweckmäßig zweigeteilt in ein Einschmelzteil 19 und ein Rückführungsteil 20. Das Einschmelzteil 19 bildet - ausgehend von der zweiten Zuleitung 7b - zunächst eine U-förmige Ausdehnungsschleife 21 und ist dann axial durch das sockelferne zweite Ende 9 des Außenkolbens 2 geführt, wo es in die Quetschdichtung des zweiten Endes 9 vakuumdicht eingeschmolzen ist. Das Einschmelzteil 19 ist aus Molybdän gefertigt, so daß eine Anpassung an den thermischen Ausdehnungskoeffizienten von Hartglas gewährleistet ist. Außerhalb des Außenkolbens ist mit dem Einschmelzteil 19 ein rechtwinklig zur Lampenachse verlaufendes Endstück 22 des Rückführungsteils 20 verbunden, das ansonsten parallel zur Lampenachse am Außenkolben entlang bis zum zweiten Kontaktelement 17 zurückgeführt ist. Diese Parallelführung ist besonders platzsparend. Das Rückführungsteil 20 ist aus Edelstahldraht gefertigt. Es weist an der Biegung zum Endstück 22 eine ringförmige Ausdehnungsschleife 23 auf und ist in seinem achsparallelen Abschnitt von einem keramischen Kapillarrohr 24 ummantelt, das - zur HV-Isolation - noch weit in den Kunststoffkörper des Einstellrings 15 hineinragt.

Durch die Rückführung der zweiten Stromzuführung außerhalb des Außenkolbens ist es möglich, den Durchmesser des Außenkolbens auf das ca. 2,5fache des Durchmessers des Entladungsgefäßes zu begrenzen. Aufgrund des damit verbundenen Wärmestaueffekts kann auf zusätzliche Hilfsmittel zum Verbessern des Anlaufverhaltens verzichtet werden.

Um sicherzustellen, daß die vom Außenkolben verursachten Spiegelbilder nicht stören, ist die Längsachse des Außenkolbens etwas gegen die Längsachse des Entladungsgefäßes verschoben (vgl. Figur 2). Die Verschiebung liegt in der Größenordnung von 0,5 bis 1 mm. Die Quetschdichtung des Entladungsgefäßes und des Außenkolbens sind aus Gründen der Platzersparnis um 90° gegeneinander verdreht.

Im folgenden soll die Ausführung des Sockels 12 näher erläutert werden (vgl. auch Fig. 3). Die napfförmige Fixierhülse 13 weist ein kreisförmiges Bodenteil 25 und einen zum Kolben weisenden, rechtwinklig umgebogenen, umlaufenden zylindrischen Rand 26 auf. Das Bodenteil 25 ist mit einem an den Querschnitt der Quetschung 27 des ersten Endes 8 angepaßten Längsschlitz 28 versehen, wobei an dessen Breitseiten federnde Widerhaken 29 abgebogen sind, die hinter an den Breitseiten der Quetschung 27 ausgebildeten vorspringenden Zapfen 30 verrasten. Der Rand 26 der Fixierhülse 13 ist mit Bohrungen (nicht sichtbar) versehen.

Dem zylindrischen Einstellring 15 ist kolbenseitig ein Hohlzylinder 31 angeformt, der die Aufnahme 14 für die Fixierhülse 13 bildet. Zweckmäßig ist der Durchmesser des zylindrischen Randes 26 etwas größer als der Innendurchmesser des Hohlzylinders 31 und in Längsrichtung geschlitzt, so daß beim Einsetzen in die Aufnahme die Fixierhülse bereits durch Federungskräfte provisorisch gehaltert ist. Zur Justierung des Sockels 12 in bezug auf den Außenkolben 2 kann die Fixierhülse dann jedoch immer noch in allen Raumrichtungen bewegt werden. Nach erfolgter Justierung wird die Fixierhülse durch HF-Schweißen mit dem Hohlzylinder 31 verbunden, wobei Kunststoffmasse in die Bohrungen des Randes 26 eindringt, wodurch eine besonders sichere Befestigung erzielt wird.

Dem Einstellring 15 ist auf der dem Hohlzylinder 31 gegenüberliegenden Seite ein massiver Quersteg 32 angeformt. Er ist mit zwei achsparallelen Sacklöchern 33, 34 ausgestattet, die einen möglichst großen Abstand voneinander halten, um Hochspannungsüberschläge und Kriechströme zu erschweren.

Im ersten Sackloch 33 ist das erste Kontaktelement 16 angeordnet. Es besteht aus einem metallischen Hohlzylinder 35 mit Bodenteil 36. Der Außendurchmesser des Hohlzylinders 35 ist dem Innendurchmesser des ersten Sacklochs 33 angepaßt, wobei das Bodenteil 36 am Grund des Sacklochs anliegt. In der gezeigten Ausführungsform entspricht die Höhe des Hohlzylinders 35 etwa der halben Tiefe des Sacklochs 33. Dies dient einem besonders guten Schutz gegen Hochspannungsüberschläge.

Innerhalb des zweiten Sacklochs 34 ist mittig ein rohrartiger Vorsprung 37 an den Einstellring 15 angeformt. Das zweite Kontaktelement 17 besteht aus einem zweiten metallischen Hohlzylinder 38 mit zweitem Bodenteil 39. Das zweite Bodenteil 39 ist jedoch umgekehrt wie das erste Bodenteil 35 beim ersten Kontaktelement 16 am zweiten Hohlzylinder 38 angeordnet. Das zweite Kontaktelement 17 ist auf dem rohrartigen Vorsprung 37 gehaltert, wobei der Innendurchmesser des zweiten Hohlzylinders 38 dem Außendurchmesser des rohrartigen Vorsprungs 37 angepaßt ist. Das Bodenteil 39 liegt am Ende des Vorsprungs 37 auf. Im gezeigten Ausführungsbeispiel entspricht die Höhe des zweiten Hohlzylinders etwa 75 % der Tiefe des Sacklochs. Insgesamt wird durch diese Anordnung der Kontaktelemente ein gute Schutz sowohl gegen Hochspannungsüberschläge als auch gegen Kriechströme sichergestellt. Die erste, spannungsführende Stromzuführung 11 ist mittig im Bodenteil 36 des ersten Kontaktelements verschweißt. Die zweite Stromzuführung 18 ist vom sockelfernen zweiten Ende 9 des Außenkolbens 2 kommend parallel am Außenkolben 2 in der Achse des zweiten Kontaktelements 17 zurückgeführt. Sie wird von einer Bohrung 40 im Hohlzylinder 31 aufgenommen. Diese Bohrung 40 erstreckt sich durchgehend bis zum rohrartigen Vorsprung 37. Der Durchmesser der Bohrung 40 ist dem Außendurchmesser des Kapillarrohrs 24 (aus elektrisch-isolierendem, starren Material, z.B. Keramik oder Glas) angepaßt. Die zweite Stromzuführung 18 endet schließlich am zweiten Bodenteil 39, wo es verschweißt ist. Dadurch daß sich das Kapillarrohr 24 vom sockelfernen Ende 9 des Außenkolbens bis in den Vorsprung 37 hinein erstreckt und dabei auf etwa einem Drittel seiner Länge in der Bohrung 40 geführt ist, wirkt es als zusätzliche Stütze für die zweite Stromzuführung 18 und das sockelferne Ende 9 des Außenkolbens, wodurch die Vibrations- und Stoßfestigkeit weiter erhöht wird. Das Kapillarrohr wirkt weiterhin in an sich bekannter Weise als zusätzliche elektrische Isolation und Schutz gegen UV-Quanten.

Aufgrund ihrer Temperaturbeständigkeit eignen sich als Kunststoff für den Einstellring beispielsweise Ultem oder Rayton. Bei der erfindungsgemäßen Sockelkonstruktion wird zum einen eine verkürzte Bauhöhe der Lampe aufgrund der verringerten Einbautiefe des Sockels erreicht. Dadurch, daß auf Keramik oder Micaver als Sockelmaterial verzichtet werden kann, ist der Sockel nicht nur leicht bearbeitbar, sondern zeichnet sich auch durch geringeres Gewicht aus.

Die Zweiteilung der zweiten Stromzuführung erleichtert die Herstellung der Lampe und die Justierung des Sockels am Kolbens.

## Patentansprüche

1. Einseitig gesockelte Hochdruckentladungslampe (1) mit folgenden Merkmalen:
- eine zweiseitig verschlossene Lampenhülle (3), die neben einer Füllung aus Edelgasen, Metallen und Metallhalogeniden zwei Elektroden (4) mit einer elektrischen Verbindung nach außen enthält;
- ein Sockel (12), der am ersten Ende der Lampenhülle (3) angeordnet ist;
- zwei Stromzuführungen (11, 18), mit deren Hilfe die Elektroden (4) jeweils mit einem Kontaktelement (16, 17) im Sockel (12) verbunden sind, wobei die erste bzw. zweite Stromzuführung (11, 18) jeweils dem sockelnahen bzw. sockelfernen Ende der Lampenhülle zugeordnet ist, und wobei zumindest das sockelnahe Ende der Lampenhülle mittels einer Quetschdichtung verschlossen ist, und wobei die zweite Stromzuführung (18), die auf Masse gelegt ist, vom zweiten, sockelfernen Ende der Lampenhülle kommend zum Sockel (12) zurückgeführt ist,
dadurch gekennzeichnet, daß der Sockel (12) aus zwei Teilen besteht, nämlich einer napfförmigen Fixierhülse (13) aus Metall, die die sockelnahe Quetschdichtung haltert, und einem zylindrischen Einstellring (15) aus Kunststoff, wobei die Fixierhülse (13) in einer Aufnahme (14) eines am Einstellring (15) angeformten Hohlzylinders (31) angeordnet ist und wobei dem Einstellring auf der der Aufnahme (14) gegenüberliegenden Seite ein massiver Steg (32) angeformt ist, in dem die beiden Kontaktelemente (16, 17) in zwei Sacklöchern (33, 34) angeordnet sind.

2. Hochdruckentladungslampe nach Anspruch 1, dadurch gekennzeichnet, daß die Lampenhülle ein zylindrischer Außenkolben (2) mit zwei Enden (8, 9) ist, der ein Entladungsgefäß (3) umgibt, wobei zumindest das erste, sockelnahe Ende (8) mittels einer Quetschdichtung (27) verschlossen ist, und wobei der Außenkolben (2) in der Achse des Entladungsgefäßes (3) ausgerichtet ist.

3. Hochdruckentladungslampe nach Anspruch 1, dadurch gekennzeichnet, daß die beiden Kontaktelemente (16; 17) jeweils als metallische Hohlzylinder (35; 38) mit Bodenteil (36; 39) ausgeführt sind.

4. Hochdruckentladungslampe nach Anspruch 1 oder 2, dadurch gekennzeichnet, daß die Fixierhülse (13) ein kreisförmiges Bodenteil (25) und einen umlaufenden zylindrischen Rand (26) aufweist.

5. Hochdruckentladungslampe nach Anspruch 4, dadurch gekennzeichnet, daß der Rand (26) der Fixierhülse (13) mit Bohrungen versehen ist, die mit Kunststoffmasse aus dem Hohlzylinder (31) aufgrund eines HF-Schweißvorgangs gefüllt sind.

6. Hochdruckentladungslampe nach Anspruch 4, dadurch gekennzeichnet, daß die sockelnahe Quetschdichtung (27) der Lampenhülle, also des Entladungsgefäßes bzw. Außenkolbens, an ihren Breitseiten mit vorspringenden Zapfen (30) versehen ist und daß das Bodenteil (25) der Fixierhülse (13) mit einem dem Querschnitt der sockelnahen Quetschdichtung angepaßten Längsschlitz (28) sowie federnden Widerhaken (29) versehen ist, wobei die federnden Widerhaken (29) jeweils hinter den Zapfen (30) der in den Längsschlitz (28) eingeführten Quetschdichtung (27) verrastet sind.

7. Hochdruckentladungslampe nach Anspruch 3, dadurch gekennzeichnet, daß der Außendurchmesser des ersten Hohlzylinders (35) dem Innendurchmesser des ersten Sacklochs (33) angepaßt ist, wobei die Höhe des Hohlzylinders (35) höchstens der Tiefe des Sacklochs (33) entspricht und wobei das Bodenteil (36) am Grund des Sacklochs (33) anliegt.

8. Hochdruckentladungslampe nach Anspruch 3, dadurch gekennzeichnet, daß dem Einstellring (15) in der Mitte des zweiten Sacklochs (34) ein rohrförmiger Vorsprung (37) angeformt ist, und daß der Innendurchmesser des zweiten Hohlzylinders (38) dem Außendurchmesser des rohrförmigen Vorsprungs (37) angepaßt ist, wobei das zweite Bodenteil (39) am Ende des Vorsprungs (37) aufliegt, und wobei die Höhe von Vorsprung (37) und Hohlzylinder (38) des zweiten Kontaktelements höchstens der Tiefe des zweiten Sacklochs (34) entspricht.

9. Hochdruckentladungslampe nach Anspruch 1 oder 2, dadurch gekennzeichnet, daß die zweite Stromzuführung (18), vom sockelfernen Ende des Entladungsgefäßes bzw. Außenkolbens kommend, zum Einstellring (15) zurückgeführt ist und dort in einer Bohrung (40) aufgenommen ist, die sich bis zum rohrartigen Vorsprung (37) erstreckt.

10. Hochdruckentladungslampe nach Anspruch 1 oder 2, dadurch gekennzeichnet, daß die zweite Stromzuführung (18) aus zwei Teilen zusammengesetzt ist, bestehend aus einem Einschmelzteil (19), das durch das sockelferne Ende (9) des Entladungsgefäßes bzw. des Außenkolbens geführt ist, und einem Rückführungsteil (20), das das Einschmelzteil (19) mit dem zweiten Kontaktelement im Sockel (12) verbindet.

11. Hochdruckentladungslampe nach Anspruch 1, dadurch gekennzeichnet, daß die zweite Stromzuführung (18) zumindest über einen Teil ihrer Länge von einem Kapillarrohr (24) ummantelt ist, das sich bis in die Bohrung (40) des Einstellrings (15) erstreckt.

12. Hochdruckentladungslampe nach Anspruch 7 oder 8, dadurch gekennzeichnet, daß die Höhe der beiden Hohlzylinder (35, 38) 50-75 % der Tiefe der Sacklöcher (33, 34) entspricht.

## Claims

1. High-pressure discharge lamp (1) capped at one end, having the following features:
- a lamp envelope (3) closed at both ends, which contains, in addition to a filling of noble gases, metals and metal halides, two electrodes (4) having an electrical connection to the outside;
- a cap (12) which is arranged on the first end of the lamp envelope (3);
- two current supply leads (11, 18), with the aid of which the electrodes (4) are in each case connected to a contact element (16, 17) in the cap (12), the first or second current supply leads (11, 18), respectively, being assigned to the end of the lamp envelope close to the cap or remote from the cap, respectively, and at least the end of the lamp envelope close to the cap being closed by a pinch seal, and the second current supply lead (18), which is connected to earth, being led back coming from the second end of the lamp envelope, remote from the cap, to the cap (12),
characterized in that the cap (12) consists of two parts, namely a bowl-shaped fastening sleeve (13) made of metal, which holds the pinch seal close to the cap, and a cylindrical adjusting ring (15) made of plastic, the fastening sleeve (13) being arranged in a receptacle (14) in a hollow cylinder (31) moulded on the adjusting ring (15), and a solid web (32) being moulded onto the adjusting ring on the side opposite the receptacle (14), in which web the two contact elements (16, 17) are arranged in two blind holes (33, 34).

2. High-pressure discharge lamp according to Claim 1, characterized in that the lamp envelope is a cylindrical outer bulb (2) having two ends (8, 9), which encloses a discharge vessel (3), at least the first end (8), near the cap, being closed by means of a pinch seal (27), and the outer bulb (2) being aligned on the axis of the discharge vessel (3).

3. High-pressure discharge lamp according to Claim 1, characterized in that the two contact elements (16; 17) are in each case designed as a metallic hollow cylinder (35; 38) having a base part (36; 39).

4. High-pressure discharge lamp according to Claim 1 or 2, characterized in that the fastening sleeve (13) has a circular base part (25) and a peripheral cylindrical rim (26).

5. High-pressure discharge lamp according to Claim 4, characterized in that the rim (26) of the fastening sleeve (13) is provided with bores which are filled with plastic material from the hollow cylinder (31) because of a RF welding process.

6. High-pressure discharge lamp according to Claim 4, characterized in that the pinch seal (27), near the cap, of the lamp envelope and therefore of the discharge vessel or outer bulb, is provided on its broad sides with projecting lugs (30), and in that the base part (25) of the fastening sleeve (13) is provided with a longitudinal slot (28) matching the cross-section of the pinch seal near the cap, as well as elastic barbs (29), the elastic barbs (29) being in each case latched behind the lugs (30) of the pinch seal (27) inserted into the longitudinal slot (28).

7. High-pressure discharge lamp according to Claim 3, characterized in that the external diameter of the first hollow cylinder (35) matches the internal diameter of the first blind hole (33), the height of the hollow cylinder (35) corresponding at most to the depth of the blind hole (33), and the base part (36) resting on the bottom of the blind hole (33).

8. High-pressure discharge lamp according to Claim 3, characterized in that a tubular projection (37) is moulded on the adjusting ring (15) in the middle of the second blind hole (34), and in that the internal diameter of the second hollow cylinder (38) matches the external diameter of the tubular projection (37), the second base part (39) being supported on the end of the projection (37), and the height of the projection (37) and hollow cylinder (38) of the second contact element corresponding at most to the depth of the second blind hole (34).

9. High-pressure discharge lamp according to Claim 1 or 2, characterized in that the second current supply lead (18), coming from the end of the discharge vessel or outer bulb remote from the cap, is led back to the adjusting ring (15) and is there received in a bore (40), which extends as far as the tubular projection (37).

10. High-pressure discharge lamp according to Claim 1 or 2, characterized in that the second current supply lead (18) is assembled from two parts, consisting of a sealing part (19) which is led through the end (9), of the discharge vessel or of the outer bulb, remote from the cap, and of a return guide part (20) which connects the sealing part (19) to the second contact element in the cap (12).

11. High-pressure discharge lamp according to Claim 1, characterized in that the second current supply lead (18) is sheathed, at least over a part of its length, by a capillary tube (24) which extends into the bore (40) of the adjusting ring (15).

12. High-pressure discharge lamp according to Claim 7 or 8, characterized in that the height of the two hollow cylinders (35, 38) corresponds to 50-75 % of the depth of the blind holes (33, 34).

## Revendications

1. Lampe à décharge haute pression à culot d'un seul côté (1), présentant les caractéristiques suivantes :
- une ampoule (3) de la lampe, qui est fermée des deux côtés et contient, outre un remplissage formé par des gaz rares et des métaux et des halogénures métalliques, deux électrodes (4) établissant une liaison électrique avec l'extérieur;
- un culot (12), qui est disposé au niveau de la première extrémité de la douille (3) de la lampe;
- deux entrées de courant (11,18), à l'aide desquels les électrodes (4) sont reliées respectivement à un élément de contact (16,17) dans le culot (12), les première et seconde entrées de courant (11,18) étant associées respectivement à l'extrémité, proche et éloignée du culot, de l'ampoule de la lampe, tandis qu'au moins l'extrémité, proche du culot, de l'ampoule de la lampe est fermée au moyen d'un pincement étanche, et que la seconde entrée de courant (18), qui est reliée à la masse, revient au culot (12) à partir de la seconde extrémité, éloignée du culot, de l'ampoule de la lampe,
caractérisée par le fait que le culot (12) est constitué de deux parties, à savoir une douille de fixation en forme de bouton (13) en métal et qui retient le pincement étanche proche du culot, et une bague cylindrique de réglage (15) en matière plastique, la bague de fixation (13) étant disposée dans un logement (14) d'un cylindre creux (32) formé sur la bague de réglage (15), tandis que du côté situé à l'opposé du logement (14), est formée, sur la bague de réglage, une aile pleine (32), dans laquelle les deux éléments de contact (16,17) sont disposés dans deux trous borgnes (33,34).

2. Lampe à décharge haute pression suivant la revendication 1, caractérisée par le fait que l'ampoule de la lampe est une ampoule extérieure cylindrique (2) comportant deux extrémités (8,9), et qui entourent une enceinte de décharge (3), au moins la première extrémité (8) proche du culot étant fermée à l'aide d'un pincement étanche (27), tandis que l'ampoule extérieure (2) est orientée suivant l'axe de l'enceinte de décharge (3).

3. Lampe à décharge haute pression suivant la revendication 1, caractérisée par le fait que les deux éléments de contact (16;17) sont réalisés chacun sous la forme d'un cylindre métallique creux (35;38) comportant une partie de fond (36;39).

4. Lampe à décharge haute pression suivant la revendication 1 ou 2, caractérisée par le fait que la douille de fixation (13) possède une partie de fond circulaire (22) et un bord cylindrique périphérique (26).

5. Lampe à décharge haute pression suivant la revendication 4, caractérisée par le fait que le bord (24) de la douille de fixation (13) comporte des perçages, qui sont remplis par une masse de matière plastique à partir du cylindre creux (31) sur la base d'un processus de soudage HF.

6. Lampe à décharge haute pression suivant la revendication 4, caractérisée par le fait que le pincement étanche (27), proche du culot, de l'ampoule de la lampe, c'est-à-dire de l'enceinte de décharge ou de l'ampoule extérieure, comporte, sur ses grands côtés, des tétons saillants (30), et que la partie de fond (25) de la douille de fixation (13) est pourvue d'une fente longitudinale (28), qui est adaptée à la section transversale du pincement étanche proche du culot, ainsi que de crochets élastiques (29), les crochets élastiques (29) s'encliquetant respectivement derrière les tétons (30) du pincement étanche (27) inséré dans la fente longitudinale (28).

7. Lampe à décharge haute pression suivant la revendication 3, caractérisée par le fait que le diamètre extérieur du premier cylindre (35) est adapté au diamètre intérieur du premier trou borgne (33), la hauteur du cylindre creux (35) correspondant au maximum à la profondeur du trou borgne (33), et la partie de fond (36) s'appliquant contre le fond du trou borgne (33).

8. Lampe à décharge haute pression suivant la revendication 3, caractérisée par le fait qu'une partie saillante tubulaire (37) est formée sur la bague de réglage (15), au milieu du second trou borgne (34), et que le diamètre intérieur du second cylindre creux (38) est adapté au diamètre extérieur de la partie saillante tubulaire (37), la seconde partie de fond (39) s'appliquant contre l'extrémité de la partie saillante (37), et que la hauteur de la partie saillante (37) et du cylindre creux (38) du second élément de contact correspond au maximum à la profondeur du second trou borgne (34).

9. Lampe à décharge haute pression suivant la revendication 1 ou 2, caractérisée par le fait que la seconde entrée de courant (18), retourne à la bague de réglage (15) à partir de l'extrémité, éloignée du culot, de l'enceinte de décharge ou de l'ampoule extérieure, et y est logé dans un perçage (40) qui s'étend jusqu'à la partie saillante tubulaire (37).

10. Lampe à décharge haute pression suivant la revendication 1 ou 2, caractérisée par le fait que la seconde entrée de courant (18) est composée de deux pièces, à savoir une partie de scellement par fusion (19), qui traverse l'extrémité (9), éloignée du culot, de l'enceinte de décharge ou de l'ampoule extérieure, et une pièce de renvoi (20), qui relie la pièce de scellement par fusion (19) au second élément de contact situé dans le culot (12).

11. Lampe à décharge haute pression suivant la revendication 1, caractérisée par le fait que la seconde entrée de courant (18) est entourée au moins sur une partie de sa longueur d'un tube capillaire (24), qui s'étend jusque dans le perçage (40) de la bague de réglage (4).

12. Lampe à décharge haute pression suivant la revendication 7 ou 8, caractérisée par le fait que la hauteur des deux cylindres creux (35,38) représente à 50 à 75 % de la profondeur des trous borgnes (33,34).
